# EUROPÄISCHE PATENTSCHRIFT

(11) **EP 0 044 355 B1**
(45) Veröffentlichungstag und Bekanntmachung des Hinweises auf die Patenterteilung: **19.10.1983**
(21) Anmeldenummer: 80104364.7
(22) Anmeldetag: 24.07.1980
(51) Int. Cl.: A47F 5/11, B65D 3/04, B65D 3/24

(54) **Verkaufsständer und Zuschnitt aus Kunststoffmaterial hierfür**
Display stand and cut plastic sheet therefor
Présentoir et feuille de plastique découpée pour celui-ci

(30) Priorität: 12.07.1980 DE 3026568
(43) Veröffentlichungstag der Anmeldung: 27.01.1982
(73) Patentinhaber: Firma Carl F. A. Wolff, D-2800 Bremen 44 (DE)
(72) Erfinder: Wolff, Carl A., D-2800 Bremen 44 (DE)
(74) Vertreter: Eisenführ, Speiser & Partner

## Beschreibung

Die Erfindung betrifft einen Verkaufsständer zum Lagern und Anbieten von Ware, insbesondere von Woll- und Garnknäuel-Sortimenten und einen Zuschnitt zur Herstellung desselben.

Derartige Verkaufsständer sind bekannt (FR-A-2 367 457) und werden für die verschiedensten Waren in verschiedenerlei Formen eingesetzt und dienen dazu, die betreffende Ware in den Verkaufsräumen dem Abnehmer zu präsentieren. Darüber hinaus soll die in dem Verkaufsständer enthaltene Ware zweckmäßig und raumsparend aufbewahrt sein. Verkaufsständer der bekannten Art sind noch verbesserungsbedürftig, wenn es darum geht, die Ware in ästhetisch besonders ansprechender Weise zum Verkauf anzubieten und die Verkaufsständer kostengünstig herstellbar und leicht bestückbar sowie leicht handhabbar zu machen.

Aufgabe der Erfindung ist es daher, einen Verkaufsständer der eingangs genannten Art anzugeben, der sich insbesondere zum Lagern und Anbieten von Woll- und Garnknäuelsortimenten eignet, und der die Ware besonders ansprechend darbietet, leicht und kostengünstig herstellbar, transportierbar und mit der Ware bestückbar ist, und der dabei gleichzeitig ein großes Fassungsvermögen auf kleinstmöglichen Raum verwirklicht.

Diese Aufgabe wird erfindungsgemäß bei dem Verkaufsständer, wie er im Anspruch 1 gekennzeichnet wird, gelöst.

Die Vorteile der Erfindung liegen darin, daß der Verkaufsständer aus einer zylinderförmigen Hülse besteht, die in ihrem Innenraum mit Ware bestückt wird und zu diesem Zweck Einsätze enthält, welche auf nach innen gerichteten Einformungen lagern. Die Hülse wird aus nur einem flexiblen, bahnenförmigen Zuschnitt hergestellt, der an zwei zusammengeführten, sich überlappenden Verh;ndungskanten lösbar zu der Hülse geformt ist. Der Verkaufsständer läßt sich auf diese Weise sehr einfach beim Befüllen aus dem bahnenförmigen Zuschnitt und dem Einsetzen zusammenstecken, er nimmt dann aufgrund seiner Zylinderform bei relativ kleiner Standfläche eine relativ große Warenmenge auf und läßt sich daher in bestücktem Zustand auch ohne größeres Leervolumen - auch in mehreren Einheiten - verpacken und z. B. an die Einzelhandelsgeschäfte versenden. Ein entscheidender Vorteil besteht darin, daß eine Vielzahl von Verkaufsständern aufgrund des erfindungsgemäßen Konstruktionsprinzips als ein Stapel bahnenförmiger Zuschnitte sowie der in der Regel ebenen Einsätze, d. h. mit maximaler Packungsdichte, d. h. mit den minimalen Transportkosten, zum Hersteller oder Großhändler der betreffenden Ware anlieferbar ist, der dann die einzelnen Verkaufsständer zusammensteckt und dabei mit der Ware bestückt.

Der erfindungsgemäße Verkaufsständer ist so aufgebaut, daß die Herstellung der in der Regel ebenen Zuschnitte und Einsätze, der Versand dieser Teile, der Zusammenbau dieser Teile, das Bestücken und das anschließende Versenden des bestückten Verkaufsständers besonders einfach und kostengünstig sind und daß dabei die Ware besonders vorteilhaft und auf engem Raum präsentiert wird.

Der Zuschnitt besteht aus einem transparenten Kunststoffmaterial und nimmt mehrere ebene Einsätze in vorgegebenem Abstand voneinander auf. Die Einsätze ruhen jeweils auf entsprechenden, nach innen gerichtete Einformungen. Der Abstand der Einsätze entspricht im wesentlichen der Höhe der auf den Einsätzen abgelegten Ware, z. B. den Woll- oder Garnknäueln. Über jedem Einsatz ist eine relativ große, z. B. rechteckförmige Öffnung zur Entnahme bzw. zum Nachfüllen der Ware vorgesehen. Durch Verwendung des transparenten Kunststoffmaterials wird die Ware besonders augenfällig und ästhetisch ansprechend präsentiert. Durch die Öffnungen läßt sich rasch diejenige Ware rausgreifen, welche der Käufer zu kaufen wünscht.

Die Hülse besitzt besonders bevorzugt im wesentlichen einen Kreisquerschnitt, der sich bei Verwendung ebener Zuschnitte schon durch Verbindung der Verbindungskanten aufgrund der Eigenelastizität des verwendeten flexiblen Bahnenmaterials einstellt. Die Einsätze sind dann ebenfalls kreisförmig ausgebildet und werden mit geringem Seitenspiel in die Hülse eingesetzt und legen dadurch die gewünschte Querschnittform bleibend fest. Alternativ lassen sich auch andere Querschnitte der Hülse z. B. auch dadurch verwirklichen, daß in die Zuschnitte entsprechende Ecken eingeformt sind. Dadurch läßt sich das Leervolumen bei der Versendung mehrerer bestückter Hülsen verringern, gleichzeitig wird jedoch das Transportvolumen beim Versand der Zuschnitte vergrößert.

Bevorzugt nimmt der Querschnitt der Hülse nach oben hin geringfügig zu oder ab. Da der unterste Einsatz einen vorgegebenen geringen Abstand über dem unteren Umfangsrand eingesetzt ist, lassen sich dann auch mehrere Verkaufsständer übereinander stellen und zu einer raumhohen Säule zusammensetzen. Es ist dadurch möglich, ein mehrfarbiges Woll- oder Garnsortiment in einer solchen Säule raumsparend unterzubringen und anzubieten, und der Kunde kann durch die Öffnungen über den einzelnen Lagen oder Einsätzen der einzelnen Verkaufsständer leicht Knäuel der gewünschten Wollqualität oder Farbe entnehmen.

Im folgenden wird ein Ausführungsbeispiel der Erfindung anhand der Zeichnung näher erläutert. Es zeigt
Fig. 1 in Aufsicht einen ebenen Zuschnitt, der die Hülse des erfindungsgemäßen Verkaufsständers bildet,
Fig. 2 eine Seitenansicht des zusammengesetzten Verkaufsständers,
Fig. 3 eine Frontansicht des Verkaufsständers der Fig. 2,
Fig. 4 einen Querschnitt längs der Linie IV-IV der Fig. 3 und
Fig. 5 einen Ausschnitt A aus Fig. 4.

Fig. 1 zeigt einen im wesentlichen rechteckförmigen Zuschnitt 2 aus flexiblem, bahnenförmigem und transparentem Kunststoffmaterial. Der Zuschnitt 2 besitzt zwei einander gegenüberliegende Verbindungskanten 8,10, die gegensinnig abgekantete Falze 12,14 besitzen. Die Falzkanten 9 verlaufen unter einem geringen Winkel zueinander, wie noch näher erläutert wird. Die beiden anderen Kanten des Zuschnitts 2 werden als untere Umfangskante 6 und als obere Umfangskante 4 bezeichnet. Im Zuschnitt 2 sind mehrere Einformungen 16 z. B. durch einen Tiefziehvorgang eingeformt. Mehrere Einformungen 16 liegen jeweils auf einer Geraden, die parallel zu den Umfangskanten 4, 6 verläuft. Parallel zu den Verbindungskanten 8, 10 sind in vorgegebenem Abstand voneinander Öffnungen 20 ausgeschnitten.

Die Fig. 2 bis 5 zeigen verschiedene Ansichten eines zusammengebauten Verkaufsständers. Ein Zuschnitt 2 wird zu einer Hülse 1 gekrümmt, und es werden die gefalzten Verbindungskanten 8, 10. lösbar ineinander eingesteckt, vergl. insbesondere Fig. 4 und 5. Aufgrund der Eigenflexibilität des Zuschnitts 2 bildet sich ein im wesentlichen kreisförmiger Hülsenquerschnitt, der sich aufgrund der nicht exakt parallelen Falzkanten 9 geringfügig, und für das Auge kaum wahrnehmbar, nach oben oder unten hin verjüngt. Die auf diese Weise gebildete Hülse 1 steht auf der unteren Umfangskante 6. Alle Einformungen weisen in den Innenraum der Hülse 1. Alle auf einer Höhe liegenden Einformungen 16 dienen als Stützlager für jeweils einen ebenen Zwischenboden oder Einsatz 18, der ebenfalls eine Kreisform besitzt, mit geringem Spiel auf die Einformungen 16 gelegt wird und den Kreisquerschnitt des Verkaufsständers bleibend festlegt. Unmittelbar über den einzelnen Einsätzen 18 lassen sich zusätzliche Niederhalter 17 einwärts gerichtet einformen, die die Einsätze 18 in ihrer Position halten.

Zwischen den einzelnen Einsätzen 18 ist jeweils eine Öffnung 20 zur Entnahme sowie zur Nachfüllung der auf den betreffenden Einsatz 18 liegenden Ware vorgesehen. Die Öffnungen 20 sind übereinander angeordnet. Sofern erwünscht, lassen sich auch über jedem Einsatz 18 zwei oder mehrere Entnahme-Öffnungen 20 vorsehen. Es können dann zwei oder mehr Kunden gleichzeitig Ware von verschiedenen Seiten entnehmen.

In Fig. 3 ist über einem ersten Verkaufsständer ein zweiter Verkaufsständer angeordnet, dessen unterer Umfangsrand - aufgrund der geringen Konizität der Verkaufsständer - in den oberen Umfangsrand 4 des unteren Verkaufsständers einsetzbar ist und dort standfest gehalten wird.

Fig. 4 zeigt den Querschnitt des Verkaufsständers gemäß den Figuren 2 und 3 und läßt die einwärts gerichteten Einformungen 16 unter einem Einsatz 18 erkennen.

Fig. 5 zeigt eine vergrößerte Darstellung der ineinander lösbar eingerasteten Verbindungskanten 8, 10 des Zuschnitts 2. Die Verbindungskanten 8, 10 besitzen einen einwärts umgelegten Falz 12 bzw. einen auswärts umgelegten Falz 14, die mit einem vorgegebenen Krümmungsradius an der Falzkante 9 abgekantet sind. Die Falze 12, 14 greifen über die gesamte Länge der Verbindungskante ineinander und bilden eine leicht herstellbare lösbare Verbindung.

Alternativ sind andere bekannte Verbindungsmittel an die Verbindungskanten anformbar, um die lösbare Eingriff- oder Rastverbindung herzustellen.

## Patentansprüche

1. Verkaufsständer zum Lagern und Anbieten von Ware, insbesondere von Woll- und Garnknäuel-Sortimenten, mit einer im wesentlichen zylinderförmigen Hülse aus einem flexiblen, bahnenförmigen Zuschnitt mit lösbaren Verbindungskanten und zwei Umfangskanten, dadurch gekennzeichnet,
daß die Verbindungskanten (8, 10) des Zuschnitts (2) gegensinnig umgelegte Falze (12, 14) besitzen, die ineinandergreifen,
daß mehrere einwärts gerichtete Einformungen (16) im Zuschnitt (2) in vorgegebenen Höhen von der unteren Umfangskante (6) vorgesehen sind, daß mehrere Einsätze (18) mit geringem Spiel auf den Einformungen (16) des Zuschnitts (2) lagern und
daß jeweils über den Einsätzen (18) Öffnungen (20) zur Entnahme bzw. Nachfüllung der Ware vorgesehen sind.

2. Verkaufsständer nach einem der vorstehenden Ansprüche, dadurch gekennzeichnet, daß der zur Hülse (1) gebogene Zuschnitt (2) einen Kreisquerschnitt besitzt.

3. Verkaufsständer nach einem der Ansprüche 1 oder 2, dadurch gekennzeichnet, daß im Zuschnitt (2) zu den Verbindungskanten (8, 10) parallel laufende Ecken eingeformt sind und daß die Hülse aus diesem Zuschnitt (2) einen eckigen Querschnitt besitzt.

4. Verkaufsständer nach einem der vorstehenden Ansprüche, dadurch gekennzeichnet, daß der Querschnitt der Hülse (1) nach oben geringfügig zunimmt.

5. Verkaufsständer nach einem der Ansprüche 1 bis 3, dadurch gekennzeichnet, daß der Querschnitt der Hülse (1) nach oben geringfügig abnimmt.

6. Verkaufsständer nach einem der vorstehenden Ansprüche, dadurch gekennzeichnet, daß Handgriffe (21) in dem Zuschnitt (2) eingeschnitten oder eingeformt sind.

7. Zuschnitt zur Herstellung eines Verkaufsständers nach einem der Ansprüche 1 bis 6, aus ebenem, transparentem und flexiblem Kunststoffmaterial, mit im wesentlichen rechteckiger oder quadratischer Form, mit zwei einander gegenüberliegenden Umfangskanten und zwei einander gegenüberliegenden Verbindungskanten, dadurch gekennzeichnet, daß die Verbindungskanten (8, 10) gegensinnig umgefalzt sind und lösbar in Eingriff bringbar sind, daß in jeweils vorgegebenem Abstand von einer Umfangskante (6) mehrere zu einer Seite gerichtete Einformungen (16) vorgesehen sind und daß Öffnungen (20) in vorgegebenem Abstand voneinander parallel zu den Verbindungskanten (8,10) vorgesehen sind.

8. Zuschnitt nach Anspruch 7, dadurch gekennzeichnet, daß mindestens eine Verbindungskante (8, 10) relativ zu den Umfangskanten eine leicht schräg verlaufende Falzkante (9) besitzen.

## Claims

1. A sales stand for storing and offering goods, especially assortments of balls of wool and yarn, comprising a substantially cylindrical sleeve made from a flexible strip blank with releasable connecting edges and two circumferential edges, characterised in that, the connecting edges (8, 10) of the blank (2) have oppositely turned-over folds (12, 14) which interlock, that a plurality of inwardly directed indents (16) are provided in the blank (2) at predetermined levels from the lower circumferential edge, that a plurality of inserts rest on the indents (16) of the blank (2) with slight clearance and that openings (20) are provided above respective inserts (18) for receiving or replenishing the goods.

2. A sales stand according to claim 1, characterised in that, the blank (2) bent into the sleeve (1) has a circular cross-section.

3. A sales stand according to one of claims 1 or 2, characterised in that, corners extending parallel to the connecting edges (8, 10) are formed in the blank (2) and that the sleeve from that blank (2) has an angled cross-section.

4. A sales stand according to one of the preceding claims, characterised in that, the cross-section of the sleeve (1) slightly increases upwardly.

5. A sales stand according to one of claims 1 to 3, characterised in that, the cross-section of the sleeve (1) slightly decreases upwardly.

6. A sales stand according to one of the preceding claims, characterised in that, hand grips (21) are cut or formed in the b!ank (2).

7. A blank for producing a sales stand according to one of claims 1 to 6, of flat, transparent and flexible plastics material with a substantially rectangular or square shape, comprising two opposite circumferential edges and two opposite connecting edges, characterised in that, the connecting edges are oppositely folded over and can be brought into engagement, that a plurality of indents (16) directed towards one side are provided at a respective predetermined distance from one circumferential edge (6), and that openings (20) are provided at a predetermined distance from each other parallel to the connecting edges (8, 10).

8. A blank according to claim 7, characterised in that, at lease one connecting edge (8, 10) has a folded edge (9) extending slightly inclined relatively to the circumferential edges.

## Revendications

1. Présentoir de vente pour le dépôt et la présentation d'articles, notamment d'un assortiment de pelotes de laine ou de fil, avec une enveloppe de forme essentiellement cylindrique, constituée à partir d'une découpe flexible en forme de bande comportant deux bords de jonction assemblés de manière démontable et deux bords de pourtour supérieur et inférieur, présentoir caractérisé en ce que les bords de jonction (8, 10) de la découpe (2) sont pourvus de coulisses (12, 14) repliées en sens opposés et s'engageant entre eux, plusieurs tétons (16) saillants vers l'intérieur étant prévus dans la découpe (2) à des hauteurs prédéterminées par rapport au bord de pourtour inférieur (6), et plusieurs éléments d'insertion (18); reposant avec un faible jeu sur ces tétons (16) de la découpe (2), des ouvertures (20) étant prévues au-dessus de ces éléments d'insertion (18) pour permettre l'enlèvement et le réapprovisionnement des articles exposés.

2. Présentoir suivant la revendication 1, caractérisé en ce que la découpe (2) recourbée en forme d'enveloppe (1) présente une section transversale circulaire.

3. Présentoir suivant l'une des revendications 1 ou 2, caractérisé en ce que, dans la découpe (2), sont formés des angles de coins s'étendant parallèlement aux bords de jonction (8, 10), et l'enveloppe formée à partir de la découpe (2) présente une section transversale polygonale.

4. Présentoir suivant l'une quelconque des revendications 1 à 3, caractérisé en ce que la section transversale de l'enveloppe (1) va en se rétrécissant légèrement vers le haut.

5. Présentoir suivant l'une quelconque des revendications 1 à 3, caractérisé en ce que la section transversale de l'enveloppe (1) va en se rétrécissant légèrement vers le bas.

6. Présentoir suivant l'une quelconque des revendications 1 à 5, caractérisé en ce qu'une poignée (21) est découpée ou venue de forme dans la découpe (2).

7. Présentoir comportant une découpe conforme à l'une quelconque des revendications 1 à 6, constituée en une matière synthétique plane, transparente et flexible, de forme essentiellement rectangulaire ou carrée, avec deux bords de pourtour opposés deux bords de jonction opposés, caractérisé en ce que les bords de jonction (8 et 10) sont repliés en sens inverses et engagés entre eux de manière démontable, plusieurs tétons saillants vers un côté (16) étant prévus chacun à une distance prédéterminée de l'un des bords de pourtour (6), et des ouvertures (20) étant prévues, à espacement prédéterminé, parallèlement entre elles et aux bords de jonction (8, 10).

8. Présentoir comportant une découpe suivant la revendication 7, caractérisé en ce qu'au moins l'un des bords de jonction (8, 10) est pourvu d'un bord replié (9) s'étendant légèrement obliquement relativement aux bords de pourtour.
